# EUROPÄISCHE PATENTSCHRIFT

(11) **EP 3 335 592 B1**
(45) Veröffentlichungstag und Bekanntmachung des Hinweises auf die Patenterteilung: **03.07.2019**
(21) Anmeldenummer: 17207034.4
(22) Anmeldetag: 13.12.2017
(51) Int. Cl.: A47B 88/90, A47B 88/95

(54) **ARRETIERVORRICHTUNG FÜR EINEN ARRETIERBESCHLAG FÜR EINE ZARGE UND ZARGE MIT EINEM ARRETIERBESCHLAG**
LOCKING DEVICE FOR A LOCKING FITTING FOR A FRAME AND FRAME WITH A LOCKING FITTING
DISPOSITIF D'ARRÊT POUR UNE FERRURE D'ARRÊT POUR UN CHÂSSIS ET CHÂSSIS POURVU DE FERRURE D'ARRÊT

(30) Priorität: 16.12.2016 DE 102016124616
(43) Veröffentlichungstag der Anmeldung: 20.06.2018
(73) Patentinhaber: Paul Hettich GmbH & Co. KG, 32278 Kirchlengern (DE)
(72) Erfinder: STUFFEL, Andreas, 31675 Bückeburg (DE)
(74) Vertreter: Specht, Peter

(56) Entgegenhaltungen:
- AT-A1- 510 779
- AT-B- 405 361
- DE-A1- 19 531 698
- DE-A1-102010 060 722

## Beschreibung

Die Erfindung betrifft eine Arretiervorrichtung für einen Arretierbeschlag nach dem Oberbegriff des Anspruchs 1, eine Zarge mit einer solchen Arretiervorrichtung, einen Schubkasten.

Die DE 10 2010 060 722 A1 offenbart einen gattungsgemäßen Stand der Technik. Der in dieser Schrift offenbarte Arretierbeschlag umfasst eine einen Kraftspeicher aufweisende Arretiervorrichtung, die an der Zarge angeordnet wird und einen korrespondierenden Verbindungsbeschlag an einer Möbelplatte, insbesondere an einer Frontblende, welcher mit einem Fanghebel, auf den der Kraftspeicher einwirkt, an die Frontblende heranziehbar ist. Dabei ist ein manuell betätigbarer Lösehebel vorgesehen. Diese Zarge hat sich in der Praxis gut bewährt, es ist jedoch wünschenswert, in konstruktiv einfacher Weise noch kompakter bauende Arretierbeschläge für schmale Zargen zu realisieren.

Die Erfindung hat vor diesem Hintergrund die Aufgabe, einen Arretierbeschlag mit einer besonders kompakten Bauform der Arretiervorrichtung zu schaffen.

Die Erfindung löst diese Aufgabe durch die Gegenstände der Ansprüche 1, 14 und 15.

Anspruch 1 schafft eine Arretiervorrichtung für einen Arretierbeschlag für eine Zarge, der zum Zusammenwirken mit einem Verbindungsbeschlag einer Blende ausgelegt ist, mit folgenden Merkmalen:
- einem ein- oder mehrteiligen Grundkörper,
- an der Arretiervorrichtung sind zumindest drei bewegliche Haupt-Funktionselemente vorgesehen: ein Auslösehebel, ein Fanghebel und ein Kraftspeicher,
- wobei der Fanghebel und der Auslösehebel in parallelen Ebenen beweglich sind und dabei in einer Sicht senkrecht zu diesen Ebenen miteinander jedenfalls abschnittsweise fluchtend in Deckung liegen,
- wobei ein Ende des Kraftspeichers eine Bohrung und ein anderes Ende des Kraftspeichers ein Langloch im Grundkörper durchsetzt, in welchem das zweite Ende des Kraftspeichers verschieblich ist, und
- wobei das andere Ende des Kraftspeichers ferner bei einem Bewegen in dem Langloch den Fanghebel bei einem Entspannen des Kraftspeichers in eine Arretierstellung bewegt.

Diese lösbare Arretiervorrichtung ist kompakt aufgebaut und zieht - im eingebauten Zustand - die Blende selbststätig sicher an eine Zarge heran.

Der Grundkörper kann aus einem oder mehreren Elementen, die ggf. gegeneinander verstellbar sind, und wenigstens abschnittsweise plattenförmig ausgebildet sein können, bestehen. Vorteilhafterweise können die Elemente des Grundkörpers als eine Basisplattenanordnung mit mindestens einer Basisplatte ausgebildet sein. Der Begriff der "Basisplatte" ist nicht zu eng zu fassen. Darunter fallen jedenfalls abschnittweise eben ausgebildete Einrichtungen aber auch eine oder mehrere Streben usw. Bei einer Ausführung mit zwei oder mehr Basisplatten kann zwischen ihnen ein Schlitz vorhanden sein. Dieser kann ggf. vorteilhaft zur sicheren Anordnung von einem oder mehreren Funktionselementen genutzt werden.

Der Kraftspeicher kann aus einem oder mehreren Federelementen und ggf. Verbindungs- oder Umlenkelementen, Bolzen oder Hebeln bestehen.

In Hinsicht auf einen kompakten Aufbau ist weiter vorteilhaft, wenn der Auslösehebel auf der einen Außenseite des Grundkörpers angeordnet ist und der Fanghebel auf der anderen Außenseite oder zwischen zwei Elementen des Grundkörpers in einem Schlitz. Derart können sich diese Hebel gut bewegen, ohne einander in der Bewegung zu behindern. Vorzugsweise ist dabei ferner der Auslösehebel drehbar auf dem einen Ende des Kraftspeichers gelagert, welches ferner in dem Langloch des Grundkörpers verschieblich geführt ist.

Nach einer weiteren vorteilhaften Auslegung, welche den kompakten Aufbau der Arretiervorrichtung begünstigt, weist der Auslösehebel eine Steuerkontur mit einem Nockenabschnitt auf, der eine Übertotpunktstellung definiert, in welcher der Kraftspeicher gespannt ist, wobei der Auslösehebel durch eine infolge eines Ansetzens des Verbindungsbeschlages an die Arretiervorrichtung sich aus dieser Übertotpunktstellung löst, so dass sich der Kraftspeicher entspannen kann.

Es ist auch denkbar, den Auslösehebel nicht ein- sondern mehrteilig auszubilden. Dann kann vorteilhaft in einfacher Weise vorgesehen sein, die Übertotpunktstellung mit zwei oder mehr miteinander gelenkig gekoppelten Hebelarmen zu realisieren, welche gemeinsam den mehrteiligen Auslösehebel bilden.

Es kann im Sinne des kompakten Aufbaus weiter vorteilhaft vorgesehen sein, dass das eine Ende des Kraftspeichers in einer Bohrung des Fanghebels gelagert ist und dass das andere Ende des Kraftspeichers ein Langloch des Fanghebels durchsetzt, so dass der Fanghebel von dem Kraftspeicher bei einem Entspannen des Kraftspeichers in eine Arretierstellung bewegt wird, in welcher er ein Element, insbesondere einen Bolzen, des Verbindungsbeschlages arretiert.

Nach einer anderen Weiterbildung, die aber auch als selbstständige Erfindung anzusehen ist, ist der Kraftspeicher als Biegefederanordnung ausgebildet, da eine solche Biegefederanordnung besonders gut die nötige Federkraft zur Betätigung liefert und besonders gut beispielsweise in einer Zarge unterbringbar ist. Folgender Wortlaut betrifft einen solchen Kraftspeicher in einer Auslegung als Biegefederanordnung.

Dabei kann die Biegefederanordnung eine U- oder V-förmige Biegefeder mit zwei Längsschenkeln aufweisen, die mittelbar oder unmittelbar miteinander verbunden sind oder es kann die Biegefederanordnung eine Biegefeder mit zwei Längsschenkeln aufweisen, die nicht miteinander verbunden sind. Zudem kann die die Biegefederanordnung mindestens einen Federkern aufweisen. Dabei kann die Biegefeder abschnittsweise um den mindestens einen Federkern gelegt sein, der als Federverstärker dient. Zudem kann der mindestens eine Federkern eine an die Form der gebogenen Längsschenkel angepasste Form aufweisen und eine partielle Abstützung dieser Längsschenkel über einen Teil der Länge dieser Schenkel insbesondere in Abschnitten gewährleisten, die sich aufweiten. Zudem können vorteilhaft an dem Federkern seitlich zwei parallele Wände ausgebildet sein, zwischen denen ein Schlitz ausgebildet ist, in welchem die Längsschenkel über einen Teil ihrer Länge einliegen.

Dieser Kraftspeicher ist für Beschläge verschiedenster Art geeignet. Bevorzugte Einsatzgebiet ist der Möbelbau. Hier eignet er sich als Kraftspeicher, der einen Teil einer Betätigungseinrichtung oder Halteeinrichtung bildet. Derart einsetzbar ist er insbesondere für Möbelbeschläge verschiedenster Art, so für Front- und Rückwandverbindungen und/oder Schrank- und/oder Regalaufhänger und/oder als Rackanbindung einer Auszugsführung.

Dabei kann vorteilhaft vorgesehen sein, dass die Biegefederanordnung eine V- oder U-förmige Biegefeder mit zwei bogenförmigen Längsschenkeln aufweist, die einstückig oder jeweils einzeln ausgebildet sind, wobei die Längsschenkel bei einer einstückigen Ausgestaltung über eine Biegung miteinander verbunden sind.

Sodann ist es im Sinne des kompakten Aufbaus und der guten Funktion weiter vorteilhaft, wenn die zwei bogenförmigen Längsschenkel jeweils ein umgebogenes Ende aufweisen, welche die freien Enden der Federanordnung bilden, welche in mit Kraft zu beaufschlagende Elemente, insbesondere den Grundkörper, den Auslösehebel und den Fanghebel, eingreifen und diese vorzugsweise ganz oder teilweise durchsetzen.

Damit die Biegefeder nicht zu groß ausgelegt werden muss, ist es weiter vorteilhaft, wenn die Biegefederanordnung einen Federkern aufweist. Die Aufgabe des Federkerns ist es, die Biegefeder zu führen und eine sehr gute Vorspannung, vorzugsweise eine nahezu maximale, Vorspannung der Biegefeder zuzulassen.

Konstruktiv ist dieser einfach zu realisieren, indem die Biegefeder bzw. deren Längsschenkel jedenfalls abschnittsweise um einen Federkern gelegt ist/sind, der als Federverstärker dient.

Im Sinne eines kompakten Aufbaus der Federanordnung ist weiter vorteilhaft, wenn der Federkern eine an die Form der gebogenen Längsschenkel angepasste Form aufweist und eine partielle Abstützung dieser Längsschenkel über einen Teil der Länge dieser Schenkel insbesondere in deren Abschnitten gewährleistet, die sich aufweiten.

Es kann weiter vorteilhaft vorgesehen sein, dass an dem Federkern seitlich zwei parallele Wände ausgebildet sind, zwischen denen ein Schlitz ausgebildet ist, in welchem die Längsschenkel und - wenn vorhanden - vorzugsweise die Biegung über einen Teil ihrer Länge einliegen.

Der nach einem oder mehreren der darauf bezogenen Ansprüche ausgestaltete Federkern kann ein- oder mehrteilig ausgebildet sein. Bevorzugt - aber nicht zwingend - besteht er kostengünstig aus Kunststoff.

Es ist weiter vorteilhaft, wenn das untere Ende der Biegefeder die Bohrung des Auslösehebels durchsetzt, so dass das untere Ende als Drehwelle für den Auslösehebel dient, der sich um das freie Ende der Biegefeder drehen kann, das sich wiederum relativ zum Grundkörper verschieben kann, so dass der Auslösehebel eine überlagerte Dreh- und Translationsbewegung an dem Grundkörper durchführen kann.

Es kann vorteilhaft vorgesehen sein, dass der Auslösehebel eine Drehmomentübertragungskontur zum Ansetzen eines korrespondierenden Werkzeugs aufweist.

Geschaffen werden zudem eine Zarge für einen Schubkasten mit einer Arretiervorrichtung nach einem der darauf bezogenen Ansprüche und ein Schubkasten nach Anspruch 15 mit einer Zarge nach Anspruch 14 und mit einer Blende mit einem Verbindungsbeschlag, der an der Arretiervorrichtung befestigt ist. Die Blende kann eine Frontblende sein. Unter den Begriff der Blende im Sinne der Ansprüche fällt aber beispielsweise auch eine Rückwand oder eine sonstige Wand. Auch der Begriff der Zarge ist nicht zu eng zu verstehen.

Weitere vorteilhafte Ausgestaltungen der Erfindung sind den Unteransprüchen zu entnehmen.

Nachfolgend wird die Erfindung anhand eines Ausführungsbeispiels unter Bezug auf die Zeichnungen näher beschrieben. Es zeigen:
- Fig. 1:: eine räumliche Ansicht eines Kastenmöbels mit drei Schubkästen, die sich in einem geschlossenen Zustand befinden;
- Fig. 2: eine perspektivische Ansicht eines Teils eines Schubkastens für ein Kastenmöbel nach Art der Fig. 1, mit einem Boden, einer Zarge und einer Rückwand und einem in die Zarge eingesetzten Blenden-Arretierbeschlag;
- Fig. 3: eine perspektivische Ansicht der Zarge aus Fig. 2 mit einem Blenden-Arretierbeschlag;
- Fig. 4: eine perspektivische Ansicht des Blenden-Arretierbeschlags aus Fig.2 und 3 an einem Zargenadapter,
- Fig. 5: eine Explosionsansicht der Anordnung aus Fig. 4;
- Fig. 6: eine Seitenansicht der Anordnung aus Fig. 4 vor bzw. bei einem beginnenden Ansetzen eines Verbindungsbeschlags für eine Frontblende an eine Arretiervorrichtung des Blenden-Arretierbeschlags, wobei eine Basisplatte ausgeblendet worden ist;
- Fig. 7a, b, c: in a) und b) um 180° zueinander gedrehte Seitenansichten der Anordnung aus Fig. 6 in einem im Vergleich zu Fig. 6 etwas späteren Stadiums des Ansetzens des Verbindungsbeschlags an die Arretiervorrichtung;
- Fig. 8a, b: in a) und b) um 180° zueinander gedrehte Seitenansichten der Anordnung aus Fig. 7 in einem im Vergleich zu Fig. 7 wiederum späteren Stadiums des Ansetzens des Verbindungsbeschlags an die Arretiervorrichtung, wobei von letzterem nur ein Bolzen dargestellt ist;
- Fig. 9a, b: in a) und b) um 180° zueinander gedrehte Seitenansichten der Anordnung aus Fig. 8 in einem im Vergleich zu Fig. 8 wiederum späteren Stadiums des Ansetzens des Verbindungsbeschlags an die Arretiervorrichtung, wobei von letzterem nur ein Bolzen dargestellt ist;
- Fig. 10a, b: in a) und b) um 180° zueinander gedrehte Seitenansichten der Anordnung aus Fig. 9 mit vollständig an die Arretiervorrichtung angesetzten und dort verriegelten Verbindungsbeschlag, wobei von letzterem nur ein Bolzen dargestellt ist;
- Fig. 11: eine perspektivische Ansicht eines weiteren Blenden-Arretierbeschlags,
- Fig. 12: eine Explosionsansicht der Anordnung aus Fig. 11;
- Fig. 13: eine Seitenansicht der Anordnung aus Fig. 11 vor bzw. bei einem beginnenden Ansetzen eines Verbindungsbeschlags für eine Frontblende an eine Arretiervorrichtung des Blenden-Arretierbeschlags;
- Fig. 14a, b: in a) und b) zwei relativ zueinander um 180° zueinander gedrehte Seitenansichten der Anordnung aus Fig. 11, 12 und 13 in einem im Vergleich zu Fig. 13 etwas späteren Stadiums des Ansetzens des Verbindungsbeschlags an die Arretiervorrichtung;
- Fig. 15: in a) und b) eine Seitenansicht und eine perspektivische Ansicht der Anordnung aus Fig. 11, 12 und 13 in einem im Vergleich zu Fig. 14 a, b etwas späteren Stadiums des Ansetzens des Verbindungsbeschlags an die Arretiervorrichtung, wobei von letzterem nur ein Bolzen dargestellt ist; und
- Fig. 16: eine Seitenansicht der Anordnung aus Fig. 15 mit vollständig an die Arretiervorrichtung angesetzten und dort verriegelten Verbindungsbeschlag , wobei von letzterem nur ein Bolzen dargestellt ist;
- Fig. 17a - c: in a) bis c) verschiedene Ansichten eines dritten Blenden-Arretierbeschlags vor dem Ansetzen des Verbindungsbeschlags an die Arretiervorrichtung;
- Fig. 18a, b: in a) und b) zwei relativ zueinander um 180° zueinander gedrehte Seitenansichten der Anordnung aus Fig. 17 in einem im Vergleich zu Fig. 17 etwas späteren Stadium des Ansetzens des Verbindungsbeschlages, wobei von letzterem nur ein Bolzen dargestellt ist;
- Fig. 19a, b: in a) und b) zwei relativ zueinander um 180° zueinander gedrehte Seitenansichten der Anordnung aus Fig. 18 mit vollständig an die Arretiervorrichtung angesetzten und dort verriegelten Verbindungsbeschlag, wobei von letzterem nur ein Bolzen dargestellt ist;
- Fig. 20a)-e): verschiedene Ansichten und Teilansichten eines weiteren Ausführungsbeispiels eines Kraftspeichers, in a) bis c) mit entspannter und in d) und e) mit gespannter Feder.

In Fig. 1 ist ein Möbel 1 mit einem Möbelkorpus 2 mit Seitenwänden 3 dargestellt. In den Möbelkorpus 2 sind zwischen die Seitenwände 3 mehrere hier - rein beispielhaftdrei - Schubkästen 4, 5, 6 gesetzt, die mittels (hier nicht dargestellter) Auszugsführungen relativ zum Möbelkorpus 2 an den Seitenwänden 3 innen verschieblich geführt sind, so dass jeder der Schubkästen 4, 5, 6 jeweils aus dem Möbelkorpus 2 in eine Offenstellung herausziehbar und wieder aus dieser heraus in eine Geschlossenstellung schiebbar ist.

Einer oder mehrere der Schubkästen 4, 5 und 6 weisen (siehe Fig. 1 und 2 im Zusammenspiel) vorzugsweise eine Frontblende 7a oder 7b (hier in zwei verschiedenen vertikalen Höhen) auf, zwei hier zueinander parallele (Seiten-)Zargen 8 (von denen in Fig. 2 eine dargestellt ist), eine Rückwand 9 und einen Boden 10. Der in Fig. 2 abgebildete Schubkasten 5 weist die Frontblende 7a - hier eine vertikal relativ flache Frontblende - auf.

Die Zarge 8 weist (siehe Fig. 2) eine Haupterstreckungsrichtung X auf. Diese Richtung X ist auch die Richtung, in welcher der Schubkasten in den Möbelkorpus 3 einschiebbar und aus diesem ausziehbar ist. Die nach Fig. 1 hierzu vertikale Richtung ist die Richtung Y - in der die Breite der Zarge 8 gemessen wird - und die andere dazu in üblicher Einbaustellung vertikale Richtung die Richtung Z.

Die Zargen 8 - siehe Fig. 2 und 3 - sind vorzugsweise jeweils zweischalig aufgebaut und weisen eine Innenschale 11 und eine Außenschale 12 auf. Die Innenschale 11 umfasst mit der Außenschale 12 jeweils einen schmalen Hohlraum 13. Ein einschaliger Aufbau mit einem entsprechenden Hohlraum wäre ebenfalls denkbar.

Vorzugsweise - aber nicht zwingend - bestehen die Außenschale 12 und die Innenschale 11 aus einem Metall, insbesondere Stahlblechen, oder aus einem Leichtmetall, insbesondere aus Aluminium oder einer Aluminiumlegierung.

Es ist weiter bevorzugt, dass die Außenschale 12 und die Innenschale 11 eine sehr schmale Zarge 8 bilden, deren Hohlraum 13 vorzugsweise schmaler als 15 mm ist. Gerade bei derart schmalen Zargen 8 ist die nachfolgend zu erläuternde Erfindung vorteilhaft einsetzbar.

Die Frontblenden 7a, b werden jeweils an den beiden Zargen 8 mit wenigstens einem Blenden-Arretierbeschlag, bestehend aus einem an der Frontblende befestigten Verbindungsbeschlag 15 und einer an der Zarge 8 angeordneten und befestigten Arretiervorrichtung 14, montiert und gehalten (Fig. 4 bis 10).

Die in Fig. 2 dargestellte Zarge 8 weist daher jeweils die in Fig. 4 ff oder die in den Fig. 11 ff abgebildete Arretiervorrichtung 14 auf, welche jeweils dazu ausgelegt ist, bei einem Ansetzen der Frontblende 7a oder b an die Zarge 8 jeweils den Verbindungsbeschlag 15 an der Frontblende 7a erst zu hintergreifen, sodann bis an die Zarge 8 heran zu ziehen und dann an dieser fest - aber wieder lösbar - arretiert zu halten. Dies ist in den Fig. 6 bis 10 in mehreren aufeinander folgenden Schritten dargestellt.

Da die Zarge 8 in Y-Richtung relativ schmal ausgelegt ist und zumindest bei Varianten auch vertikal relativ flach, ist es notwendig, eine entsprechend kompakt ausgelegte aber dennoch sicher und gut funktionsfähige Arretiervorrichtung 14 zu schaffen.

Dies wird mit der nachfolgend zu beschreibenden Arretiervorrichtung 14 umgesetzt, welche dazu ausgelegt ist, den Verbindungsbeschlag 15 zu hintergreifen und an der Zarge 8 zu sichern.

Zunächst sei kurz der Verbindungsbeschlag 15 betrachtet. Der Verbindungsbeschlag 15 weist einen Blendenträger 16 - siehe Fig. 5 und 6 - auf, der mit einem oder mehreren Befestigungsmitteln (hier nicht dargestellt) wie Schrauben an der zur Zarge 8 weisenden Seite der Frontblende 7a befestigbar ist. An dem Blendenträger 16 sind hier ferner hier zwei sich in Richtung der Zarge 8 erstreckende parallele Stege 17 vorgesehen, die mit einem Bolzen 18 miteinander verbunden sind, wobei der Bolzen 18 zu dem Blendenträger 16 beabstandet liegt, so dass zwischen diesen ein Freiraum ausgebildet ist. Hier ist der Bolzen 18 das von der Arretiervorrichtung 14 zu hintergreifende Element.

Diese Ausgestaltung des Verbindungsbeschlags 15 wird bevorzugt, ist aber nicht zwingend vorgeschrieben, sondern kann variiert werden, solange ein von der Arretiervorrichtung 14 hintergreifbares Element an dem Blendenträger 16 oder der Frontblende 7a, b selbst vorgesehen ist.

Die Arretiervorrichtung 14 ist an einem Trägerelement 19 (Fig. 4 oder 11) der Zarge 8 als Widerlager befestigt. Dabei ist der Verbindungsbeschlag 15 ferner mit mindestens wenigstens einer Verstelleinrichtung 50 von der Position (Y- und/oder Z-Richtung) her relativ zur Arretiervorrichtung 14 verstellbar, was vorteilhaft aber nicht zwingend ist.

Das Trägerelement 19 ist hier ein Zargenadapter, der hier ferner als Blechteil ausgebildet ist, und der an der Zarge 8 beispielsweise in deren Hohlraum 13 festlegbar ist, z.B. an der Innenschale 11 oder der Außenschale 12. Das Trägerelement 19 kann auch einstückig mit der Zarge 8 ausgestaltet sein. Es dient als Widerlager für die Arretiervorrichtung 14 an der Zarge 8.

An dem Trägerelement 19 ist ein Grundkörper, hier eine Basisplattenanordnung mit hier zwei Basisplatten 20, 21, befestigt. Die Basisplatten 20, 21 erstrecken sich abschnittsweise parallel zueinander und liegen zueinander beabstandet. Sie sind hier an einem oder mehreren Rändern abgewinkelt. Hier liegen die Basisplatten 20, 21 beidseits des Trägerelementes 19 und sind an diesem mit Befestigungsmitteln 22 und der Seiten-Verstelleinrichtung 50 verstellbar befestigt.

Die Basisplatten 20, 21 stehen in Richtung der Frontblende 7a bzw. hier des Verbindungsbeschlags 15 beide abschnittsweise über das Trägerelement 19 vor, so dass zwischen Ihnen ein Schlitz 23 ausgebildet ist (Fig. 4). Anstelle von zwei (oder noch mehr) Basisplatten 20, 21 könnte die Basisplattenanordnung auch nur eine einzige Basisplatte oder mehr Basisplatten als zwei aufweisen, die Ausführung mit zwei Basisplatten 20, 21 wird jedoch bevorzugt, da an ihnen die noch zu beschreibenden Elemente gut und sicher gehalten und geführt sind. Die Basisplatten 20, 21 sind mit Befestigungsmitteln wie Nieten oder dgl. (Bezugszeichen 22) miteinander zu einer flachen Basisplattenanordnung mit dem Schlitz 23 verbunden. Dabei sind sie an dem Trägerelement 19 nach einer Variante verstellbar angeordnet oder nach einer anderen Variante fest - also nicht einstellbar - positioniert.

Neben der oder den Basisplatten 20, 21 als Grundkörper weist die Arretiervorrichtung 14 drei an der Basisplattenanordnung relativ zu dieser jedenfalls begrenzt beweglich angeordnete Haupt-Funktionselemente auf:
- einen ein- oder mehrteiligen Auslösehebel 24,
- einen Fanghebel 25, und
- einen Kraftspeicher, hier in Form eines Federelementes 26.

Der Auslösehebel 24 ist dabei auf der einen Außenseite der Basisplattenanordnung angeordnet und der Fanghebel 25 auf der anderen Seite oder zwischen den Basisplatten 20, 21 der Plattenanordnung in dem Schlitz 23. Hier liegt der Fanghebel 25 in dem Schlitz 23. Derart können sich diese Hebel 24, 25 jeweils drehend und/oder translatorisch auf diesen Seiten bewegen. Sie liegen damit kompakt auf engem Raum. In der Seitenansicht - siehe z.B. Fig. 7a - liegen der Auslösehebel 24 und der Fanghebel 25 somit abschnittsweise in Deckung übereinander.

Der Kraftspeicher 26 dient zur Energiespeicherung und -freigabe sowie zur Kraftbeaufschlagung des Auslösehebels 24 und des Fanghebels 25. Es kann an sich auf verschiedene Weise ausgestaltet werden, wobei nachfolgend eine bevorzugte und vorteilhafte Ausgestaltung beschrieben wird.

Der Kraftspeicher 26 ist nach Fig. 4 bis 10 sowie Fig. 20 jeweils als Biegefederanordnung ausgebildet, was sehr vorteilhaft, aber wiederum nicht zwingend ist.

Dieser Kraftspeicher 26 als Biegefederanordnung bildet einen besonders vorteilhaft ausgestalteten Kraftspeicher 26 zur Kraftbeaufschlagung der Arretiervorrichtungen 14 insbesondere gemäß der anliegenden Figuren, bildet aber auch eine eigenständige Erfindung und eignet sich insofern vorteilhaft als Kraftspeicher zum Einsatz an Beschlägen verschiedenster Art, insbesondere an Möbelbeschlägen.

Die Biegefederanordnung umfasst eine Biegefeder 28 (siehe auch Fig. 5), hier eine Drahtbiegefeder, die eine U-förmige Grundform mit zwei Längsschenkeln 29, 30, aufweist. Diese Längsschenkel können über eine Biegung 31 miteinander verbunden sein (siehe Fig. 5 und Fig. 6). Es ist aber auch denkbar, dass die Längsschenkel 29, 30 nicht miteinander verbunden sind, so dass die Biegefeder 28 nicht einstückig sondern mehrstückig ausgelegt ist. Ein solches Ausführungsbeispiel zeigen die Fig. 20a) bis Fig. 20 e).

Dabei verlaufen die Biegung 31 und die Längsschenkel 29, 30 weitestgehend in einer Ebene. Diese Ebene verläuft hier parallel zu der Basisplattenanordnung - hier zu den Basisplatten 20, 21 in der X-/Z-Ebene. Die Biegefeder 28 ist damit sehr kompakt parallel zu der Basisplattenanordnung untergebracht. Sie liegt hier im Wesentlichen an der Außenseite der Basisplattenanordnung parallel zu dieser. Dies ist auch nach Fig. 20 der Fall.

Die beiden Längsschenkel 29, 30 der Biegefeder 28 können in Z-Richtung an ihren freien Enden zusammengedrückt werden, wodurch die Biegefeder 28 Energie speichert, die durch Entspannen - d.h. durch ein Bewegen der Längsschenkel 29, 30 voneinander weg - wieder freigegeben werden kann, um in noch zu beschreibender Weise den Auslösehebel 24 und den Fanghebel 25 zu bewegen. Dabei ist die Biegefeder 28 abschnittsweise um einen Federkern 32 gelegt (siehe Fig. 6 und Fig. 20), der als Federverstärker dient.

Nach Fig. 20 sind die beiden Längsschenkel 29, 30 jeweils mit ihren einen Enden in (hier sacklochartige) Öffnungen 60, 61 des Federkerns 32 eingesteckt und werden so gehalten und fixiert. Ansonsten entsprechen Aufbau und Funktion des Federelements der Fig. 20 weitestgehend dem des Federelements der Fig. 6, insbesondere in Hinsicht auf die Möglichkeit zur Anbindung an die Arretiervorrichtung.

Der Federkern 32 weist eine an die Form der gebogenen Längsschenkel 29, 30 angepasste Form auf und ermöglicht eine partielle Abstützung dieser Längsschenkel 29, 30 über einen Teil der Länge dieser Schenkel insbesondere in deren Abschnitten, die sich aufweitend an die Biegung 31 anschließen (Fig. 6) oder die sich an die Enden der Längsschenkel 29, 30 anschließen, die zum Federkern 32 gewandt sind.

Zudem sind an dem Federkern 32 seitlich zwei parallele Wände 33, 34 ausgebildet, zwischen denen ein Schlitz 35 ausgebildet ist, in welchem die Längsschenkel 29, 30 über einen Teil ihrer Länge und -wenn vorhanden - vorzugsweise die Biegung 31 angeordnet sind.

Derart liegt die Biegefeder 28 gut geschützt und geführt definiert am Federkern 32. Durch den Federkern 32 wird ihre Wirkung vorteilhaft optimiert. Die Wände 33, 34 liegen parallel zur Plattenanordnung in der X-/Z-Ebene. In den nachfolgenden Figuren wird die Funktion der Biegefeder im Zusammenspiel mit einem Federkern gezeigt. Die Aufgabe und der hier erreichte Vorteil des Federkerns 32 sind es, die Biegefeder 28 zu führen und die in der Biegefeder 28 speicherbare bzw. gespeicherte Energie gegenüber einer Feder ohne Kern zu erhöhen. Es ist denkbar, den Federkern ein- oder mehrstückig auszugestalten.

Die physikalische Grundlage für die Auslegung des Federkerns 32 liegt nach einer bevorzugten Ausgestaltung darin, die ein- oder mehrteilige Biegefeder 28 des Kraftspeichers 26 - teilweise oder sogar in nahezu jedem Bereich bis ganz oder relativ nahe zum möglichst kleinsten elastischen Biegeradius - vorzuspannen, was hier als Energieerhöhung verstanden wird, da diese Position ohne Federverstärker nicht praktisch nutzbar wäre. Wird dieser Radius unterschritten, tritt eine plastische Verformung in der Biegefeder 28 auf, wodurch eine weitere Energiespeicherung nicht mehr möglich ist. Die Biegefeder 28 ist dann überdehnt. Vorstellungsmäßig entspricht der Federkern 32 einem Teilstück eines Zylinders, um den herum der Federdraht gewickelt wird und beim Abwickeln wieder die gerade Form annimmt. Zur Berechnung notwendige Parameter sind Drahtquerschnitt, Materialstreckgrenze, E-Modul. So ergibt sich bei einer Materialstreckgrenze von 1100 N/mm², einem Federdurchmesser von 2,5 mm, einem E-Modul von 185000 N/mm² an einem um einen Zylinder gewickelten Draht ein Biegeinnenradius von 208, 98 mm. Alternativ kann der Federkern 32 im Versuch einfach geeignet ausgelegt werden.

Der Radius R des Federkerns 32 (siehe Fig. 7a und 20a) entspricht vorzugsweise der maximalen bzw. größtmöglichen elastischen Dehnung der Biegefeder ohne nachteilige Verformungseffekte.

Vorzugsweise sind die bogenförmigen Längsschenkel 29, 30 parallel zur Haupterstreckungsrichtung der Zarge 8 angeordnet und die Biegung 31 der Biegefeder 28 liegt zu der von dem Verbindungsbeschlag 15 abgewandten Seite der Arretiervorrichtung 14 hin orientiert, so dass die Biegefeder 28 gut in dem in X-Richtung langen Hohlraum 13 der Zarge 8 auf der vom Auslösehebel 24 abgewandten Seite der Arretiervorrichtung unterbringbar ist.

Die Längsschenkel 29, 30 sind jeweils an ihren freien Enden 36, 37, die in Montagestellung an der Zarge 8 bzw. am vormontierten Schubkasten 4 in Richtung der Frontblende 7a orientiert sind, um 90° (d.h. senkrecht zu der Basisplattenanordnung) umgebogen. Das eine - hier obere - freie Ende 36 durchsetzt eine Bohrung 38 der Basisplattenanordnung (hier der beiden Basisplatten 20, 21) und das andere - hier untere freie Ende 37 andererseits ein Langloch (bzw. einen Schlitz 39) der Basisplattenanordnung (hier der beiden Basisplatten 20, 21). Die Bohrung 38 und das Langloch 39 liegen hier in Z-Richtung (in üblicher Einbaustellung an einem Schubkasten die vertikale Richtung) vertikal fluchtend. Das Langloch 39 ist hier ebenfalls vertikal ausgerichtet und liegt hier in vertikaler Richtung (Z) unterhalb der Bohrung 38.

Damit liegt das eine freie Ende - hier das obere Ende - 36 der Biegefeder definiert ortsfest aber vorzugsweise drehbar an der Basisplattenanordnung in der Bohrung 38, während sich das andere - hier untere freie Ende 37 in dem Langloch 39 der Basisplattenanordnung verschieben kann.

Das untere freie Ende 37 der Biegefeder 28 durchsetzt ferner eine Bohrung 40 des Auslösehebels 24. Das untere freie Ende 37 dient damit als Drehwelle für den Auslösehebel 24, der sich um das freie Ende 37 der Biegefeder 28 drehen kann, das sich wiederum in dem Langloch 39 verschieben kann. Derart kann der Auslösehebel 24 eine überlagerte Dreh- und Translationsbewegung an der Basisplattenanordnung durchführen.

Das untere freie Ende 37 der Biegefeder 28 durchsetzt ferner auch eine Bohrung 41 des Fanghebels 25, so dass auch dieser eine überlagerte Dreh- und Translationsbewegung an der Basisplattenanordnung durchführen kann. Dabei weist der Fanghebel 25 ferner einen Langloch 42 auf, das hier leicht gebogen ausgeführt ist und oberhalb der Bohrung 41 liegt. Dieses Langloch 42 ist von dem anderen - hier oberen - freien Ende 36 der Biegefeder 28 durchsetzt. Derart wird der Fanghebel 25 zu einer (noch näher zu beschreibenden) definierten Dreh- und Translationsbewegung gezwungen, wenn sich das untere freie Ende 37 der Biegefeder 28 in dem Langloch 39 der Basisplattenanordnung verschiebt, was den Fanghebel 25 mitnimmt.

Befindet sich das untere freie Ende 37 der Biegefeder 28 am oberen Ende des Langlochs 39 der Basisplattenanordnung, ist die Biegefeder 28 gespannt. Diese Position entspricht einer Stellung, in welcher die Frontblende 7 noch nicht befestigt ist.

Befindet sich das untere freie Ende 37 der Biegefeder 28 hingegen am unteren Ende des Langlochs 39 der Basisplattenordnung, befindet sich die Biegefeder 28 in ihrem entspannten Zustand. Diese Position entspricht einer Stellung, in welcher die Frontblende 7 befestigt worden ist. Der Fanghebel 25 weist ein hakenartig wirkendes Arretierende 43 auf, das dann den Hinterschnitt, hier den Bolzen 18 des Verbindungsbeschlages 15, hintergreift, der dann in einen sich horizontal erstreckenden Schlitz 44 der Basisplattenanordnung eingeführt ist, der in Richtung der Frontblende 7a offensteht.

Damit die Biegefeder 28 in der gespannten Position gehalten werden kann und damit sie aus dieser gelöst werden kann und auch damit die Biegefeder 28 aus der entspannten Stellung in die gespannte bewegt werden kann, ist der Auslösehebel 24 vorgesehen.

Der Auslösehebel 24 weist eine Drehmomentübertragungskontur 45 auf. Hier ist diese nicht für eine direkte händische Bewegung, sondern zum Ansetzen eines korrespondierenden Werkzeugs vorgesehen (beispielhafte Ausbildung: Kreuzschlitz und Schraubendreher).

Der Auslösehebel 24 weist ferner eine Bogenform auf, wobei am inneren Radius dieses Bogens eine Steuerkontur 46 ausgebildet ist. Mit dieser Steuerkontur 46 grenzt der Auslösehebel 25 in montierter Stellung an der Basisplattenanordnung an einen Stift 47 (Fig. 7b) an, der an der Seite der Basisplattenanordnung vorgesehen ist und von dieser vorsteht, an welcher auch der Auslösehebel 24 vorgesehen ist.

Dabei ist die Abstimmung von Steuerkontur 46 und Stift 47 und dem Drehlager am hier unteren freien Ende 37 der Biegefeder 28 in dem Langloch 39 derart, dass der Auslösehebel 24 mit dem Werkzeug in eine Auslösestellung bewegbar ist, in welcher das untere freie Ende 37 der Biegefeder 28 in dem Langloch 39 der Basisplattenanordnung am oberen Ende liegt, so, dass die Biegefeder 28 gespannt ist. Die Steuerkontur 46 weist hierzu einen Nockenabschnitt 48 auf. Bei Drehen des Auslösehebels 24 in die Stellung, in welcher das eine freie Ende 37 der Biegefeder 28 im Langloch 39 der Basisplattenanordnung oben liegt, ist der Nockenabschnitt 48 in eine Verriegelungsrichtung/-stellung überfahren worden. Diese Stellung ist nach Art einer Übertotpunktstellung eine sehr stabile Stellung (hier Fig. 6, 7b). Es bedarf einer äußeren Einwirkung, eines Auslösens, um die Arretiervorrichtung bzw. den Auslösehebel 24 aus dieser Stellung zu lösen.

Die Arretiervorrichtung 14 ist in diesem Zustand vorgespannt. Das Arretierende 43 des Fanghebels 25 liegt außerhalb - hier oberhalb - des Schlitzes 44 zum Einführen des Verbindungsbeschlags15.

In dieser Position liegt ferner ein freies Ende 49 - ein Steg 49 - des Auslösehebels 24 ungefähr in der Höhe des Schlitzes 44 zum Einführen des Verbindungsbeschlags 15. Dieses freie Ende 49 des Auslösehebels 24 ist so bemessen, dass an ihm beim Ansetzen der Frontblende eine Kante des Verbindungsbeschlags 15 zur Anlage kommt (Fig. 7a, 7b). Beim weiteren Einschieben des Verbindungsbeschlags 15 bzw. der Frontblende 7a oder 7b wird das freie Ende 49 des Auslösehebels 24 weiterbewegt, so dass sich der Auslösehebel 24 beginnt, zu drehen. Bei dieser Drehung wird der Nockenabschnitt 48 in entgegengesetzter Richtung wie beim Spannen überfahren (Fig. 8a, 8b). Hiermit wird die Anordnung aus der Übertotpunktstellung gelöst. Infolgedessen kann sich nun die Feder, hier die Biegefeder 28, entspannen. Dies bewirkt wiederum die bereits beschriebene Bewegung des Fanghebels 25 in die Arretierposition. Das untere freie Ende der Biegefeder 28 zieht den Fanghebel 25 nach unten, so dass das obere Ende 36 der Fanghebels 25 in der Kulisse bzw. in dem Langloch 42 des Fanghebels 25 verschoben wird.

Die Abstimmung der Langlöcher bzw. Kulissen und Drehlager der Arretiervorrichtung 14 ist dabei derart, dass der Fanghebel 25 den Hinterschnitt (hier den Bolzen 18) des Verbindungsbeschlags 15 mit seinem Arretierende 43 anfängt, zu hintergreifen, was den Verbindungsbeschlag 15 infolge der Wirkung der Biegefeder 28 weiter an die Arretiervorrichtung 14 zieht und an dieser stabil hält. Lösbar ist diese Stellung durch ein Zurückdrehen des Auslösehebels 24 mit einem Werkzeug, wozu wieder der Nockenabschnitt 48 durch Werkzeugbetätigung zu überfahren ist.

Insgesamt wird derart ein sehr kompakter und dennoch sicher arbeitender Arretierbeschlag geschaffen.

Die Fig. 11 bis 16 zeigen ein weiteres Ausführungsbeispiel eines Blenden-Arretierbeschlags.

Dieser Blenden-Arretierbeschlag ist weitestgehend baugleich zu dem der Fig. 4 bis 10 ausgestaltet. Von daher sind gleiche Bezugszeichen vergeben worden und es kann vollständig auf die Beschreibung des Aufbaus und der Funktion des ersten Ausführungsbeispiels verwiesen werden.

Es gibt allerdings folgende Unterschiede:
Bei dem Ausführungsbeispiel der Fig. 11 ff ist das Langloch 39 in den Basisplatten nicht vertikal bzw. senkrecht zur Haupterstreckungsrichtung X der Zarge 8 ausgerichtet, sondern leicht schräg geneigt zur Vertikalen (Y-Achse) in einem Winkel < 30°.

Zudem durchgreift das obere Ende 36 der Biegefeder 28 eine Bohrung 51 in dem Fanghebel 25' und das untere Ende 37 der Biegefeder 28 ein Langloch 42' unterhalb dieser Bohrung 51. Zudem ist im Fanghebel 25' unterhalb des Langlochs 42', welches das untere freie Ende 37 der Biegefeder 28 durchgreift, ein weiteres Langloch 52 ausgebildet, das sich im Wesentlichen in der Haupterstreckungsrichtung X erstreckt, mithin winklig zu dem Langloch 42' ausgerichtet ist und von einem an der Basisplattenanordnung angebrachten Stift 53 durchgriffen ist.

Derart kann sich der Fanghebel 25' wiederum aus einer Ausgangsstellung, in welcher sich das hakenartige Arretierende 43 außerhalb der Höhe Z des Schlitzes 44 an der Frontplattenanordnung befindet, in eine Stellung bewegen, in welcher das Arretierende 43 einen Hinterschnitt, insbesondere wiederum den Bolzen 18, des Verbindungsbeschlages 15 hintergreift. Das Auslösen durch den Auslösehebel 24 und der weitere Verlauf der Bewegung laufen im Wesentlichen analog zu den Fig. 6 bis 10 ab.

Dies bedeutet, zunächst erreicht der Verbindungsbeschlag 15 den Steg 49 als freies Ende des Auslösehebels 24 (Fig. 13 zu Fig. 14a, b). Der Auslösehebel 24 wird hierdurch gedreht und wird aus einer Verriegelungsstellung/Übertotpunktstellung gelöst. Dadurch kann sich die Biegefeder 28 entspannen, deren hier unteres freies Ende 37 sich in den Kulissen/Langlöchern 39 und 42' verschiebt, was den Verriegelungshebel 25 so dreht und bewegt, dass sein Arretierende 43 den Bolzen 18 am Verbindungsbeschlag hintergreift, diesen weiter an den Arretierbeschlag 14 bzw. an die entsprechende Zarge 8 heranzieht und dann federunterstützt dort hält (Fig. 14, 15, 16).

Auch die Variante der Fig. 11 bis 16 verriegelt die Frontblende 7 sicher und ist kompakt ausgelegt, wobei die Variante der Fig. 4 bis 10 aufgrund des noch etwas einfacheren oder kompakteren Aufbaus bevorzugt wird.

Anstatt ein separates Trägerelement 19 vorzusehen, welches an der Zarge angeordnet ist oder wird, kann die Basisplattenanordnung, insbesondere eine der Basisplatten 20, 21 direkt mit der Zarge 8 verbunden sein, oder aus einem Teil der Zarge 8 bestehen.

Nach Fig. 17 bis 19 ist der Auslösehebel 24 mehrstückig, hier zweistückig ausgestaltet und weist einen ersten Hebelarm 24a und einen hiermit gelenkig verbundenen zweiten Hebelarm 24b auf. Der erste Hebelarm 24a ist hier mit der Drehmomentübertragungskontur 45 versehen. Er weist als hier obere Drehachse das Ende 37 der Biegefeder 28 auf, welches ihn und das Langloch 39 in dem Grundkörper durchsetzt. Er ist derart ausgestaltet, dass er mit dem Verbindungsbeschlag 15 (siehe Fig. 17a, b) aus einer gemeinsam mit dem zweiten Hebelarm 24b eingenommenen Übertotpunktstellung lösbar ist, wobei er bei einem Auslenken den zweiten Hebelarm 24b mitdreht, so dass dieser mit aus der Übertotpunktstellung gedreht wird, so dass der Kraftspeicher 26 seine Wirkung entfalten kann. Hier ist der Kraftspeicher die Biegefederanordnung mit der Biegefeder 28, die sich entspannen kann, so dass der Fanghebel 25 analog zu Fig. 7 bis 10 in eine Verriegelungsstellung bewegt wird.

Derart wird die Arretiervorrichtung aus der Übertotpunktstellung der Fig. 17a, b gelöst. Die Entspannung der Biegefeder 28 bewirkt wiederum die bereits beschriebene Bewegung des Fanghebels 25 in die Arretierposition. Das untere freie Ende der Biegefeder 28 zieht den Fanghebel 25 nach unten, so dass das obere Ende 36 des Fanghebels 25 in der Kulisse bzw. in dem Langloch 42 des Fanghebels 25 verschoben wird.

Die Abstimmung der Langlöcher bzw. Kulissen und Drehlager der Arretiervorrichtung 14 ist dabei wiederum derart, dass der Fanghebel 25 den Hinterschnitt (hier den Bolzen 18) des Verbindungsbeschlags 15 mit seinem Arretierende 43 anfängt, zu hintergreifen, was den Verbindungsbeschlag 15 infolge der Wirkung der Biegefeder 28 weiter an die Arretiervorrichtung 14 zieht und an dieser stabil hält. Lösbar ist diese Stellung durch ein Zurückdrehen des Auslösehebels am Hebelarm 24a mit einem Werkzeug. Insgesamt wird auch derart ein sehr kompakter und dennoch sicher arbeitender Arretierbeschlag geschaffen.

**Bezugszeichen**

| | |
|---|---|
| Möbel | 1 |
| Möbelkorpus | 2 |
| Seitenwand | 3 |
| Schubkasten | 4, 5, 6 |
| Frontblende | 7a, 7b |
| Zarge | 8 |
| Rückwand | 9 |
| Boden | 10 |
| Innenschale | 11 |
| Außenschale | 12 |
| Hohlraum | 13 |
| Arretiervorrichtung | 14 |
| Verbindungsbeschlag | 15 |
| Blendenträger | 16 |
| Steg | 17 |
| Bolzen | 18 |
| Trägerelement | 19 |
| Basisplatten | 20, 21 |
| Befestigungsmittel | 22 |
| Schlitz | 23 |
| Auslösehebel | 24 |
| Hebelarm | 24a, b |
| Fanghebel | 25, 25' |
| Kraftspeicher | 26 |
| Öffnung | 27 |
| Biegefeder | 28 |
| Längsschenkel | 29, 30 |
| Biegung | 31 |
| Federkern | 32 |
| Wand | 33, 34 |
| Schlitz | 35 |
| Freies Ende | 36, 37 |
| Bohrung | 38 |
| Langloch | 39 |
| Bohrung Auslösehebel | 40 |
| Bohrung Fanghebel | 41 |
| Langloch Fanghebel | 42, 42' |
| Arretierende | 43 |
| Schlitz für Bolzen | 44 |
| Drehmomentübertragungskontur | 45 |
| Steuerkontur | 46 |
| Stift | 47 |
| Nockenabschnitt | 48 |
| Steg | 49 |
| Verstelleinrichtung | 50 |
| Bohrung | 51 |
| Langloch | 52 |
| Stift | 53 |
| Befestigungsmittel | 54 |
| Radius | R |
| Richtung | X |
| Richtung | Y |
| Richtung | Z |

## Patentansprüche

1. Arretiervorrichtung (14) für einen Arretierbeschlag für eine Zarge, die zum Zusammenwirken mit einem Verbindungsbeschlag (15) für eine Blende (8) ausgelegt ist, mit folgenden Merkmalen:
a) einem ein- oder mehrstückigen Grundkörper,
b) an der Arretiervorrichtung (14) sind zumindest drei jedenfalls begrenzt bewegliche Haupt-Funktionselemente vorgesehen:
i) ein Auslösehebel (24),
ii) ein Fanghebel (25, 25'), und
iii) ein Kraftspeicher (26),
c) wobei der Fanghebel (25, 25') und der Auslösehebel (24) in parallelen Ebenen beweglich sind und dabei in einer Sicht senkrecht zu diesen Ebenen miteinander jedenfalls abschnittsweise fluchtend in Deckung liegen, **dadurch gekennzeichnet, dass**
d) das eine Ende (36) des Kraftspeichers (26) eine Bohrung (38) und das andere Ende (37) ein Langloch (39) in dem Grundkörper durchsetzt, in welchem es verschieblich ist,
e) wobei das andere Ende (37) des Kraftspeichers (26) ferner bei einem Bewegen in dem Langloch (39) des Grundkörpers den Fanghebel (25) bei einem Entspannen des Kraftspeichers (26) in eine Arretierstellung bewegt.

2. Arretiervorrichtung nach Anspruch 1, **dadurch gekennzeichnet, dass** der Auslösehebel (24) auf der einen Außenseite des Grundkörpers angeordnet ist und der Fanghebel (25, 25') auf der anderen Außenseite oder zwischen zwei Elementen des Grundkörpers (20, 21) in einem Schlitz (23).

3. Arretiervorrichtung nach Anspruch 1 oder 2, **dadurch gekennzeichnet, dass** der Auslösehebel (24) drehbar auf dem einen Ende (37) des Kraftspeicher (26) gelagert ist, welches ferner in dem Langloch (39) des Grundkörpers verschieblich geführt ist.

4. Arretiervorrichtung nach einem der vorstehenden Ansprüche, **dadurch gekennzeichnet, dass** der Auslösehebel (24) eine Übertotpunktstellung definiert, in welcher der Kraftspeicher (26) gespannt ist und dass der Auslösehebel (24) durch eine infolge eines Ansetzens des Verbindungsbeschlages (15) an die Arretiervorrichtung (14) aus dieser Übertotpunktstellung lösbar ist, so dass sich der Kraftspeicher (26) entspannen kann.

5. Arretiervorrichtung nach einem der vorstehenden Ansprüche, **dadurch gekennzeichnet, dass** der Auslösehebel (24) eine Steuerkontur (46) mit einem Nockenabschnitt (48) ausbildet, der die Übertotpunktstellung definiert, in welcher der Kraftspeicher (26) gespannt ist.

6. Arretiervorrichtung nach einem der vorstehenden Ansprüche, **dadurch gekennzeichnet, dass** der Auslösehebel (24) ein- oder mehrteilig ausgebildet ist und im Falle mehrteiliger Ausgestaltung wenigstens zwei Hebelarme (24a, 24b) aufweist.

7. Arretiervorrichtung nach einem der vorstehenden Ansprüche, **dadurch gekennzeichnet, dass** das eine Ende (36 oder 37) des Kraftspeichers (26) ferner in einer Bohrung (41) des Fanghebels (25) gelagert ist und dass das andere Ende (36 oder 37) des Kraftspeichers (26) ein Langloch (42) des Fanghebels (25) durchsetzt, so dass der Fanghebel (25) von dem Kraftspeicher bei einem Entspannen des Kraftspeichers (26) in eine Arretierstellung bewegt wird, in welcher der Fanghebel (25) ein Element, insbesondere einen Bolzen (18), des Verbindungsbeschlages (15) arretiert.

8. Arretiervorrichtung nach einem der vorstehenden Ansprüche, **dadurch gekennzeichnet, dass** der Kraftspeicher (26) als Biegefederanordnung ausgebildet ist, wobei die Biegefederanordnung vorzugsweise eine ein- oder mehrteilige V- oder U-förmige Biegefeder (28) mit zwei Längsschenkeln (29, 30) aufweist.

9. Arretiervorrichtung nach einem der vorstehenden Ansprüche, **dadurch gekennzeichnet, dass** die zwei Längsschenkel (29, 30) umgebogene Enden aufweisen, welche die freien Enden (36, 37) des Kraftspeichers(26) bilden, welche in den Grundkörper, den Auslösehebel (24) und den Fanghebel (25) eingreifen und vorzugsweise durchsetzen.

10. Arretiervorrichtung nach einem der vorstehenden Ansprüche, **dadurch gekennzeichnet, dass** die Biegefeder (28) abschnittsweise um mindestens einen Federkern (32) gelegt ist, der als Federverstärker dient.

11. Arretiervorrichtung nach einem der vorstehenden Ansprüche, **dadurch gekennzeichnet, dass** ein freies Ende (37) der Biegefeder (28) die Bohrung (40) des Auslösehebels (24) durchsetzt, so dass das eine freie Ende (37) als Drehwelle für den Auslösehebel (24) dient, der sich zudem um das eine freie Ende (37) der Biegefeder (28) drehen kann, das sich wiederum relativ zu dem Grundkörper verschieben kann, so dass der Auslösehebel (24) eine überlagerte Dreh- und Translationsbewegung an dem Grundkörper durchführen kann.

12. Arretiervorrichtung nach einem der vorstehenden Ansprüche, **dadurch gekennzeichnet, dass** das Langloch (42) des Fanghebels (25) oberhalb der Bohrung (41) liegt oder dass das Langloch (42') des Fanghebels (25') unterhalb der Bohrung (51) liegt.

13. Arretiervorrichtung nach einem der vorstehenden Ansprüche , **dadurch gekennzeichnet, dass** der Grundkörper einen Stift (47) aufweist, und dass der Auslösehebel (24) mit dem Werkzeug in eine Auslösestellung bewegbar ist, in welcher das eine freie Ende (37) der Federanordnung (26) in dem Langloch (39) des Grundkörpers am oberen Ende liegt, so dass die Biegefeder (28) gespannt ist.

14. Zarge (8), für einen Schubkasten (4, 5, 6), **gekennzeichnet durch** eine Arretiervorrichtung (14) nach einem der vorstehenden Ansprüche.

15. Schubkasten mit einer Zarge nach Anspruch 14 und mit einer Blende mit einem Verbindungsbeschlag (15), der an der Arretiervorrichtung (14) befestigbar ist.

## Claims

1. Locking device (14) for a locking fitting for a frame, which is designed to cooperate with a connection fitting (15) for a panel (8), said locking device having the following features:
a) a one-piece or multi-piece main body,
b) at least three main functional elements are provided on the locking device (14), said functional elements being movable at least to a limited extent:
i) a release lever (24),
ii) a catch lever (25, 25'), and
iii) a force accumulator (26),
c) wherein the catch lever (25, 25') and the release lever (24) are movable in parallel planes and are at least partially in alignment with one another in a view perpendicular to said planes,
**characterized in that**
d) one end (36) of the force accumulator (26) passes through a bore (38) and the other end (37) passes through an elongated hole (39) in the main body, in which it is displaceable,
e) wherein the other end (37) of the force accumulator (26), as it moves in the elongated hole (39) of the main body, additionally moves the catch lever (25) into a locking position as the tension of the force accumulator (26) is released.

2. Locking device according to claim 1, **characterized in that** the release lever (24) is arranged on one outer side of the main body and the catch lever (25, 25') is arranged on the other outer side or between two elements of the main body (20, 21) in a slot (23).

3. Locking device according to claim 1 or 2, **characterized in that** the release lever (24) is rotatably mounted on the one end (37) of the force accumulator (26) that is additionally displaceably guided in the elongated hole (39) of the main body.

4. Locking device according to one of the preceding claims, **characterized in that** the release lever (24) defines an over-centre position in which the force accumulator (26) is tensioned, and **in that** the release lever (24) can be released from this over-centre position by a as a result of the connection fitting (15) being placed onto the locking device (14), so that the tension of the force accumulator (26) can be released.

5. Locking device according to one of the preceding claims, **characterized in that** the release lever (24) forms a control contour (46) with a cam portion (48) which defines the over-centre position in which the force accumulator (26) is tensioned.

6. Locking device according to one of the preceding claims, **characterized in that** the release lever (24) is formed of one or more parts and, in the case of a multi-part configuration, has at least two lever arms (24a, 24b).

7. Locking device according to one of the preceding claims, **characterized in that** one end (36 or 37) of the force accumulator (26) is additionally mounted in a bore (41) of the catch lever (25), and **in that** the other end (36 or 37) of the force accumulator (26) passes through an elongated hole (42) of the catch lever (25) such that the catch lever (25), as the tension of the force accumulator (26) is released, is moved by the force accumulator into a locking position in which the catch lever (25) locks an element, in particular a bolt (18), of the connection fitting (15).

8. Locking device according to one of the preceding claims, **characterized in that** the force accumulator (26) is designed as a bending spring arrangement, wherein the bending spring arrangement preferably has a V-shaped or U-shaped bending spring (28) which consists of one or more parts and which has two longitudinal limbs (29, 30).

9. Locking device according to one of the preceding claims, **characterized in that** the two longitudinal limbs (29, 30) have bent ends which form the free ends (36, 37) of the force accumulator (26) that engage in and preferably pass through the main body, the release lever (24) and the catch lever (25).

10. Locking device according to one of the preceding claims, **characterized in that** the bending spring (28) is placed partially around at least one spring core (32), which serves as a spring reinforcer.

11. Locking device according to one of the preceding claims, **characterized in that** one free end (37) of the bending spring (28) passes through the bore (40) of the release lever (24) such that the one free end (37) serves as a rotation shaft for the release lever (24), said release lever additionally being able to rotate about the one free end (37) of the bending spring (28) that can in turn be displaced relative to the main body, so that the release lever (24) can execute a superimposed rotational and translational movement on the main body.

12. Locking device according to one of the preceding claims, **characterized in that** the elongated hole (42) of the catch lever (25) is located above the bore (41), or **in that** the elongated hole (42') of the catch lever (25') is located below the bore (51).

13. Locking device according to one of the preceding claims, **characterized in that** the main body has a pin (47), and **in that** the release lever (24) can be moved by the tool into a release position in which one free end (37) of the spring arrangement (26) is located at the top end in the elongated hole (39) of the main body, so that the bending spring (28) is tensioned.

14. Frame (8), for a drawer (4, 5, 6), **characterized by** a locking device (14) according to one of the preceding claims.

15. Drawer comprising a frame according to claim 14 and comprising a panel with a connection fitting (15) which can be fastened to the locking device (14).

## Revendications

1. Dispositif d'arrêt (14) pour une ferrure d'arrêt d'un châssis, qui est conçu pour coopérer avec une ferrure d'assemblage (15) pour un panneau (8), présentant les caractéristiques suivantes :
a) un corps de base en une ou plusieurs pièces,
b) au moins trois éléments fonctionnels principaux, mobiles en tous cas dans une mesure limitée, sont prévus sur le dispositif d'arrêt (14) :
i) un levier de déclenchement (24),
ii) un levier de retenue (25, 25') et
iii) un accumulateur d'énergie (26),
c) le levier de retenue (25, 25') et le levier de déclenchement (24) étant mobiles dans des plans parallèles et, ce faisant, étant en coïncidence mutuelle en tous cas sur certaines parties, dans une vue perpendiculaire à ces plans,
**caractérisé en ce que**
d) une extrémité (36) de l'accumulateur d'énergie (26) traverse un alésage (38) et l'autre extrémité (37) un trou oblong (39) dans le corps de base, dans lequel elle est déplaçable,
e) l'autre extrémité (37) de l'accumulateur d'énergie (26) déplace en outre le levier de retenue (25) dans une position d'arrêt lors d'un déplacement dans le trou oblong (39) du corps de base lorsque l'accumulateur d'énergie (26) est détendu.

2. Dispositif d'arrêt selon la revendication 1, **caractérisé en ce que** le levier de déclenchement (24) est disposé d'un côté extérieur du corps de base et le levier de retenue (25, 25') de l'autre côté extérieur ou entre deux éléments du corps de base (20, 21) dans une fente (23).

3. Dispositif d'arrêt selon la revendication 1 ou 2, **caractérisé en ce que** le levier de déclenchement (24) est monté rotatif sur une extrémité (37) de l'accumulateur d'énergie (26) qui est en outre guidée de manière déplaçable dans le trou oblong (39) du corps de base.

4. Dispositif d'arrêt selon l'une des revendications précédentes, **caractérisé en ce que** le levier de déclenchement (24) définit une position de dépassement de point mort dans laquelle l'accumulateur d'énergie (26) est tendu et que le levier de déclenchement (24) peut être libéré de cette position de dépassement de point mort par application de la ferrure d'assemblage (15) contre le dispositif d'arrêt (14), de sorte que l'accumulateur d'énergie (26) peut se détendre.

5. Dispositif d'arrêt selon l'une des revendications précédentes, **caractérisé en ce que** le levier de déclenchement (24) forme un contour de commande (46) avec une partie came (48) qui définit la position de dépassement de point mort dans laquelle l'accumulateur d'énergie (26) est tendu.

6. Dispositif d'arrêt selon l'une des revendications précédentes, **caractérisé en ce que** le levier de déclenchement (24) est réalisé en une ou plusieurs parties et présente au moins deux bras de levier (24a, 24b) en cas de configuration en plusieurs parties.

7. Dispositif d'arrêt selon l'une des revendications précédentes, **caractérisé en ce qu'**une extrémité (36 ou 37) de l'accumulateur d'énergie (26) est en outre montée dans un alésage (41) du levier de retenue (25) et que l'autre extrémité (36 ou 37) de l'accumulateur d'énergie (26) traverse un trou oblong (42) du levier de retenue (25), de sorte que le levier de retenue (25) est déplacé par l'accumulateur d'énergie, lorsque l'accumulateur d'énergie (26) est détendu, dans une position d'arrêt dans laquelle le levier de retenue (25) arrête un élément, en particulier un goujon (18), de la ferrure d'assemblage (15).

8. Dispositif d'arrêt selon l'une des revendications précédentes, **caractérisé en ce que** l'accumulateur d'énergie (26) est réalisé sous la forme d'un agencement à ressort de flexion, lequel agencement à ressort de flexion présente de préférence un ressort de flexion en V ou en U en une ou plusieurs parties (28) avec deux branches longitudinales (29, 30).

9. Dispositif d'arrêt selon l'une des revendications précédentes, **caractérisé en ce que** les deux branches longitudinales (29, 30) présentent des extrémités coudées qui forment les extrémités libres (36, 37) de l'accumulateur d'énergie (26), qui s'engagent dans le corps de base, le levier de déclenchement (24) et le levier de retenue (25), et de préférence traversent ceux-ci.

10. Dispositif d'arrêt selon l'une des revendications précédentes, **caractérisé en ce que** le ressort de flexion (28) est posé sur certaines parties autour d'au moins un noyau de ressort (32) qui sert d'amplificateur de ressort.

11. Dispositif d'arrêt selon l'une des revendications précédentes, **caractérisé en ce qu'**une extrémité libre (37) du ressort de flexion (28) traverse l'alésage (40) du levier de déclenchement (24), de sorte que ladite extrémité libre (37) sert d'arbre rotatif pour le levier de déclenchement (24), lequel peut en outre tourner autour de l'extrémité libre (37) du ressort de flexion (28) qui peut à son tour se déplacer par rapport au corps de base, de sorte que le levier de déclenchement (24) peut effectuer un mouvement superposé de rotation et de translation sur le corps de base.

12. Dispositif d'arrêt selon l'une des revendications précédentes, **caractérisé en ce que** le trou oblong (42) du levier de retenue (25) se situe au-dessus de l'alésage (41) ou que le trou oblong (42') du levier de retenue (25') se situe au-dessous de l'alésage (51).

13. Dispositif d'arrêt selon l'une des revendications précédentes, **caractérisé en ce que** le corps de base présente une tige (47) et que le levier de déclenchement (24) peut être déplacé avec l'outil dans une position de déclenchement dans laquelle une extrémité libre (37) de l'agencement à ressort (26) se trouve dans le trou oblong (39) du corps de base à l'extrémité supérieure, de sorte que le ressort de flexion est tendu (28).

14. Châssis (8) pour un tiroir (4, 5, 6), **caractérisé par** un dispositif d'arrêt (14) selon l'une des revendications précédentes.

15. Tiroir avec un châssis selon la revendication 14 et avec un panneau muni d'une ferrure d'assemblage (15) qui peut être fixée au dispositif d'arrêt (14).
